# EUROPÄISCHE PATENTSCHRIFT

(11) **EP 0 756 441 B1**
(45) Veröffentlichungstag und Bekanntmachung des Hinweises auf die Patenterteilung: **17.10.2001**
(21) Anmeldenummer: 95111966.8
(22) Anmeldetag: 28.07.1995
(51) Int. Cl.: H05B 41/00, F21V 23/02

(54) **Vorschaltgerät mit montierbarer Lampenfassung**
Ballast with detachable lamp socket
Ballast avec douille de lampe amovible

(43) Veröffentlichungstag der Anmeldung: 29.01.1997
(73) Patentinhaber: May & Christe GmbH, 63814 Mainaschaff (DE)
(72) Erfinder: Schlegel, Manfred, D-63741 Aschaffenburg (DE)
(74) Vertreter: Zangs, Rainer E., Dipl.-Ing.

(56) Entgegenhaltungen:
- WO-A-93/25845
- DE-U- 8 910 975
- FR-A- 2 536 217

## Beschreibung

Die Erfindung betrifft ein Vorschaltgerät mit montierbarer Lampenfassung zum Aufbau einer Entladungslampe aufweisenden Leuchte.

Für den Betrieb von Entladungslampen sind Vorschaltgeräte unerläßlich. Unter Vorschaltgerät versteht man im allgemeinen eine Drossel mit einem Aktivteil, bestehend aus einem ferromagnetischen Kernpaket, einer Wicklung und anderen Bauelementen, wie elektrischen Anschlüssen, Klemmen usw. Bei einer Vielzahl von Vorschaltgeräten ist über dem Aktivteil ein Vorschaltgerät-Gehäuse angeordnet. Größe und Form derartiger Vorschaltgeräte beschränken aber in vielen Fällen die Möglichkeit bei der Gestaltung der Leuchten und der Plazierung der Vorschaltgeräte in Leuchten. Man ist deshalb dazu übergegangen, die Lampenfassungen für die Halterung und Kontaktierung der Entladungslampe entweder getrennt vom Vorschaltgerät vorzusehen und an Halteeinrichtungen, beispielsweise an Blechwinkeln mit Rastöffnungen, zu montieren, oder die Klemme und die Fassung als eine Einheit aufzubauen. Die Halteeinrichtungen werden an geeigneter Stelle in der Leuchte befestigt und eine elektrische Verbindung zum Vorschaltgerät hergestellt. Zum Teil sind die Blechwinkel auch unmittelbar am Vorschaltgerät (z.B. an der Grundplatte des Vorschaltgerätes) angebracht, das wiederum für eine Befestigung an einer gewünschten Stelle in der Leuchte ausgelegt ist.

Vor diesem Hintergrund liegt der Erfindung die Aufgabe zugrunde, eine flexible Möglichkeit der Montage von Lampenfassungen für Entladungslampen aufzuzeigen, bei der auf zusätzliche Halteeinrichtungen verzichtet werden kann.

Gelöst wird diese Aufgabe durch ein Vorschaltgerät mit einem Gehäuse zur Aufnahme einer oder mehrerer Fassungen für Entladungslampen, bei dem das Gehäuse in zumindest einer Richtung das Aktivteil des Vorschaltgerätes überragt. An den drei Seiten des überragenden Abschnittes des Gehäuses werden Befestigungsdurchbrüche zur Befestigung der Lampenfassungen vorgesehen.

Die Erfindung löst die gestellte Aufgabe demnach dadurch, daß das Vorschaltgeräte-Gehäuse selbst für die Montage der Lampenfassungen ausgelegt wird. Weitere Schritte, die die Befestigung einer Halteeinrichtung an dem Vorschaltgeräte-Gehäuse betreffen, sind nicht erforderlich. Vorzugsweise sind die Befestigungeinrichtungen für die Lampenfassungen im Gehäuse so auf die Befestigungselemente der Lampenfassungen abgestimmt, daß eine flexible und jederzeit lösbare Montage der Lampenfassungen erfolgen kann.

Die folgende Beschreibung eines Ausführungsbeispiels der Erfindung nimmt Bezug auf die Zeichnungen, in denen zeigt:
- Fig. 1A, B: eine Seitenansicht eines erfindungsgemäßen Vorschaltgerätes mit Gehäuse sowie parallel bzw. vertikal zum Gehäuse montierter Lampenfassung und Entladungslampe, und
- Fig. 2A - 2C: verschiedene Ansichten des erfindungsgemäßen Gehäuses, zum Teil mit Lampenfassungen.

In den Fig. 1A, B ist das erfindungsgemäße Gehäuse 1 mit daran angebrachter Lampenfassung 2 in einer Seitenansicht dargestellt. Das Gehäuse 1 ist an einer Grundplatte 3 befestigt, die wiederum mit dem Aktivteil 5 des Vorschaltgerätes, das im wesentlichen das Kernpaket und die Wicklung umfaßt, verbunden ist. Die Grundplatte 3 überragt das Gehäuse 1 in Längsrichtung so weit, daß eine Befestigung des Vorschaltgerätes in einer Leuchte möglich ist.

Das Aktivteil 5 des Vorschaltgerätes, in den Fig. 1A, B gestrichelt dargestellt, ist im Inneren des Gehäuses 1 untergebracht. In einer Richtung, bei den Fig. 1A, B nach unten, überragt das Gehäuse 1 das Aktivteil des Vorschaltgerätes und auch die Anschlußelemente 6 des Vorschaltgerätes. In der zur Zeichenebene senkrecht verlaufenden Seitenwand 7 des Gehäuses 1 sind Befestigungseinrichtungen 8 vorgesehen, in der ein Befestigungselement der Lampenfassung 2 angebracht wird.

Fig. 2A zeigt die Ausgestaltung einer Befestigungseinrichtung 8, die in dieser Darstellung an einem Gehäuse 1 gezeigt wird, das, wie bereits oben beschrieben, mit einer Grundplatte 3 fest verbunden ist. Die beispielsweise kreuzförmige Gestaltung der Befestigungseinrichtung 8 und eine entsprechende Gestaltung des Befestigungselementes der Lampenfassung ermöglichen es, daß die Lampenfassung in vier um jeweils 90° versetzten Stellungen eingesetzt werden kann.

Es ist auch möglich, eine Fassung senkrecht auf dem oberen Teil des Gehäuses zu installieren, so daß die Lampe senkrecht zum Vorschaltgerät montiert ist (Fig. 1B).

Wie in Fig. 2B gezeigt, kann auch in den zur Grundplatte 3 senkrecht verlaufenden Seitenwänden 7a eine Befestigungseinrichtung für den ein- oder zweilampigen Betrieb vorgesehen sein. In Fig. 2B ist eine Befestigungseinrichtung 9 in der Seitenwand 10 des Gehäuses dargestellt. Ferner zeigt Fig. 2B die Anordnung einer Lampenfassung 2 an der Befestigungseinrichtung, die in der der Grundplatte 3 gegenüberliegenden Seitenwand 7 des Gehäuses 1 vorgesehen ist.

Fig. 2C zeigt die Ausgestaltung des erfindungsgemäßen Gehäuses gem. Fig. 2B auf Höhe der Lampnefassung und der Befestigungseinrichtungen für den Fall, daß an den Befestigungseinrichtungen Lampenfassungen angebracht sind (parallel seitlich oder oben).

Die in Fig. 1A, B gezeigte Entladungslampe 20 wird mit elektrischer Energie versorgt, indem die elektrischen Kontakte der Lampenfassung 2 mit HIlfe einer Drahtverbindung an die Anschlüsse 6 des Vorschaltgerätes angeschlossen werden. Es besteht die Möglichkeit, die Anschlußdrähte durch die Befestigungseinrichtungen zu führen, sofern die Befestigungselemente der Lampnefassung eine entsprechende Durchführung für die Verbindungsdrähte zulassen. Vorteilhaft sind die Befestigungseinrichtungen so angeordnet und dimensioniert, daß die Anschlüsse 6 des Vorschaltgerätes durch die Befestigungseinrichtungen zugänglich sind.

Darüber hinaus können die Befestigungseinrichtungen so dimensioniert sein, daß Schutzleiter- und Netzleitungsdrähte und Drähte zur Durchgangsverdrahtung durchgeführt werden können.

## Patentansprüche

1. Vorschaltgerät bestehend aus einem Aktivteil und einem Gehäuse, für Entladungslampen,
**dadurch gekennzeichnet, daß**
- das Gehäuse (1) in zumindest einer Richtung das Aktivteil (5) des Vorschaltgerätes überragt; und
- das Gehäuse (1) in dem das Aktivteil des Vorschaltgerätes überragenden Abschnitt für die Montage einer oder mehrerer Lampenfassungen Befestigungseinrichtungen (8, 9) zur Aufnahme von Befestigungselementen der Lampenfassungen aufweist.

2. Vorschaltgerät nach Anspruch 1,
**dadurch gekennzeichnet, daß**
als Befestigungseinrichtungen Rastöffnungen (8, 9) vorgesehen sind.

3. Vorschaltgerät nach Anspruch 2,
**dadurch gekennzeichnet, daß**
die Rastöffnungen (8, 9) kreuzförmig ausgestaltet sind, so daß die Lampe in vier, um jeweils 90° versetzte Richtungen an beiden Seiten und auf dem Gehäuse des Vorschaltgerätes und senkrecht zu den drei Seiten des Vorschaltgerätes montiert werden kann.

4. Vorschaltgerät nach Anspruch 2,
**dadurch gekennzeichnet, daß**
die Rastöffnungen rechteckig, quadratisch, kreisförmig, elliptisch gestaltet sind oder entsprechend einer Kombination dieser Geometrien.

5. Vorschaltgerät nach Anspruch 1,
**dadurch gekennzeichnet, daß**
die Lampen mit den Fassungen parallel oder senkrecht ein- oder zweilampig zum Gehäuse (1) des Vorschaltgerätes angebracht werden.

6. Vorschaltgerät nach einem der Ansprüche 1 bis 5
**dadurch gekennzeichnet, daß**
die an dem das Vorschaltgerät überragenden Abschnitt liegenden Stirnseite des Gehäuses (1) für die Durchführung von Verbindungsleitungen zwischen den Anschlüssen (6) des Vorschaltgerätes und der Lampenfassung (2) offen ist.

7. Vorschaltgerät nach einem der Ansprüche 1 bis 5,
**dadurch gekennzeichnet, daß**
die an dem das Vorschaltgerät überragenden Abschnitt liegenden Stirnseite des Gehäuses (1) mit den Befestigungseinrichtugnen für die Durchführung von Schutzleiter- und Netzleitungsdrähten sowie Drähten für eine Durchgangsverdrahtung geeignet ist.

## Claims

1. Ballast consisting of an active portion and a housing, for discharge lamps, **characterised in that**
- the housing (1) projects beyond the active portion (5) of the ballast in at least one direction; and
- the housing (1), in the section projecting beyond the active portion of the ballast for the assembly of one or more lamp sockets, comprises fastening devices (8, 9) for receiving fastening elements for the lamp sockets.

2. Ballast according to claim 1, **characterised in that** latch openings (8, 9) are provided as the fastening devices.

3. Ballast according to claim 2, **characterised in that** the latch openings (8, 9) are cross-shaped so that the lamp can be assembled in four directions offset by 90° respectively on both sides and on the housing of the ballast and perpendicularly to the three sides of the ballast.

4. Ballast according to claim 2, **characterised in that** the latch openings are rectangular, square, circular, elliptical or according to a combination of these geometries.

5. Ballast according to claim 1, **characterised in that** the lamps with the sockets are mounted parallel or perpendicularly with one or two lamps to the housing (1) of the ballast.

6. Ballast according to any of claims 1 to 5, **characterised in that** the end face of the housing (1) located on the section projecting beyond the ballast is open for the passage of connecting wires between the terminals (6) of the ballast and the lamp socket (2).

7. Ballast according to any of claims 1 to 5, **characterised in that** the end face of the housing (1) located on the section projecting beyond the ballast, with the fastening devices, is suitable for the passage of earth and mains wires as well as wires for throughwiring.

## Revendications

1. Ballast constitué d'une partie active et d'un boîtier, pour des lampes à décharge,
**caractérisé en ce que**
- le boîtier (1) dépasse, en au moins une direction, la partie active (5) du ballast ; et
- le boîtier (1) présente, dans le tronçon dépassant la partie active du ballast, pour le montage d'une ou plusieurs montures de lampe, des dispositifs de fixation (8, 9) pour recevoir des éléments de fixation des montures de lampe.

2. Ballast selon la revendication 1, **caractérisé en ce que** des ouvertures d'encliquetage (8, 9) sont prévues à titre de dispositifs de fixation.

3. Ballast selon la revendication 2, **caractérisé en ce que** les ouvertures d'encliquetage (8, 9) sont de configuration en croix, de sorte que la lampe peut être montée en quatre directions, décalées chacune de 90°, sur les deux côtés et sur le boîtier du ballast et perpendiculairement aux trois côtés du ballast.

4. Ballast selon la revendication 2, **caractérisé en ce que** les ouvertures d'encliquetage ont une configuration rectangulaire, carrée, circulaire, elliptique ou, de manière correspondante, d'une combinaison de ces géométriques.

5. Ballast selon la revendication 1, **caractérisé en ce que** les lampes avec les douilles sont montées, en système à une lampe ou à deux lampes, parallèlement ou perpendiculairement par rapport au boîtier (1) du ballast.

6. Ballast selon l'une des revendications 1 à 5, **caractérisé en ce que** la face frontale, située sur le tronçon dépassant le ballast, du boîtier (1), est ouverte pour permettre le passage de lignes électrique de liaison, entre les raccordements (6) du ballast et la douille de lampe (2).

7. Ballast selon l'une des revendications 1 à 5, **caractérisé en ce que** la face frontale, située sur le tronçon, dépassant le ballast, du boîtier (1), avec les dispositifs de fixation convient pour le passage de fils de conducteurs de protection et de fils de ligne de réseau, ainsi que de fils pour un câblage continu.
